# EUROPÄISCHE PATENTANMELDUNG

(11) **EP 2 056 404 A2**
(43) Veröffentlichungstag der Anmeldung: **06.05.2009**
(21) Anmeldenummer: 08018730.5
(22) Anmeldetag: 27.10.2008
(51) Int. Cl.: H01R 4/48, H01R 9/24

(54) **Leiteranschlussklemme**

(30) Priorität: 29.10.2007 DE 102007051900
(71) Anmelder: Wago Verwaltungsgesellschaft mbH, 32423 Minden (DE)
(72) Erfinder: Gerberding, Wolfgang, 31840 Hessisch-Oldendorf (DE)
(74) Vertreter: Gerstein, Hans Joachim

(57) **Zusammenfassung**

Eine Leiteranschlussklemme (1) mit einem Isolierstoffgehäuse (2) und mindestens einem jeweils mindestens eine Klemmfeder (20a) aufweisenden Federkraftanschluss (9) in dem Isolierstoffgehäuse (2) zum Anklemmen von elektrischen Leitern wird beschrieben. Das Isolierstoffgehäuse (2) hat einen Bodenabschnitt (5), einen Deckelabschnitt (7), von dem Bodenabschnitt (5) quer in Richtung Deckelabschnitt (7) abgehende Stirnseitenabschnitte (6, 8) und Leitereinführungsöffnungen (10a, 10b) in mindestens einem der Stirnseitenabschnitte (6, 8). Im Bereich des Übergangs mindestens eines der Stirnseitenabschnitte (6, 8) zum Bodenabschnitt (5) ist mindestens eine PE-Kontakteinführungsöffnung (10c) vorgesehen, die auf eine unterhalb einer Klemmfeder (20a) des Federkraftanschlusses (9) gebildete Klemmstelle ausgerichtet ist. Der Bodenabschnitt (5) ist im Bereich der PE-Kontakteinführungsöffnung (10c) in Richtung Deckelabschnitt (7) angehoben, so dass ein PE-Anschlusskontakt (23) durch die PE-Kontakteinführungsöffnung (10c) mit einem Federkraftanschluss (9) elektrisch verbindbar und nach einer Biegung unterhalb des Bodenabschnitts (5) zur Verbindung mit einem Gerätegehäuse hervorragbar angeordnet werden kann.

## Beschreibung

Die Erfindung betrifft eine Leiteranschlussklemme, beispielsweise eine Reihenklemme, eine Verbindungsklemme, eine Elektronikmodulklemme o.ä., mit einem Isolierstoffgehäuse und mindestens einem jeweils mindestens eine Klemmfeder aufweisenden Federkraftanschluss in dem Isolierstoffgehäuse zum Anklemmen von elektrischen Leitern, wobei das Isolierstoffgehäuse einen Bodenabschnitt, einen Deckelabschnitt, von dem Bodenabschnitt quer in Richtung Deckelabschnitt abgehende Stirnseitenabschnitte und Leitereinführungsöffnungen in mindestens einem der Stirnseitenabschnitte hat.
Federkraftanschlüsse werden in vielfältiger Form in Klemmen eingesetzt, um elektrische Leiter schraubenlos mittels Federkraft zu kontaktieren. Beispielsweise werden solche Federkraftanschlüsse in Klemmen eingesetzt, die in ein Gehäuseblech der Leuchte eingerastet werden, um die Leuchte mit Anschlussleitungen zu verbinden.

DE 2004 030 440 B4 offenbart eine Leuchtenanschlussklemme mit drei parallelen Steckerkontakten in einem Isolierstoffgehäuse auf der Oberseite einer Trägerplatte und an der Unterseite der Trägerplatte herausragenden Anschlusskontakte, die mit den Steckerkontakten elektrisch verbunden sind.

DE 10 2005 001 821 beschreibt einen elektrischen Geräteanschluss mit einer in einem Gerätegehäuse angeordneten Anschlussklemme, in die auf ähnliche Weise Klemmkontakte integriert sind und die mit einem Betätigungshebel aktivierbar sind. Die Anschlussklemme hat durch das Gerätegehäuseblech hindurchragende Befestigungsdome mit federnd daran angeformten Befestigungslaschen und Steckkontaktaufnahmekanälen in den Befestigungsdomen, um ausgewählte Steckkontakte eines Steckverbinders aufzunehmen.

US 4,728,295 A offenbart einen Verbinderblock, bei dem zwei gegenüberliegende Leitereinführungsöffnungen in einem Isolierstoffgehäuse vorgesehen sind, in das ein gebogenes Stromschienenstück mit einer eingesetzten Klemmfeder integriert ist. Während auf einer Seite angrenzend an eine Leitereinführungsöffnung die Klemmfeder über einen Betätigungsdrücker aktivierbar ist und eine lösbare Klemmstelle für einen eingeschobenen Leiter bildet, liegt angrenzend an die gegenüberliegende Leitereinführungsöffnung ein flexibles Bein der Kontaktfeder an der Stromschiene an, um eine weitere Klemmstelle zu bilden. Ein Ende des Stromschienenstücks grenzt an eine gebogene Anschlusskontaktschiene an, die ein unterhalb des Bodenteils des Isolierstoffgehäuses herausragende, U-förmig gebogene Kontaktschleife hat, die einen Steckkontakt ausbildet.

Bei derartigen Klemmen stellt das Kontaktieren eines PE-Kontaktes ein Problem dar, der sowohl mit der Leiteranschlussklemme verbunden, als auch mit relativ großer Kraft in eine Öffnung in ein Geräteblech eingepresst werden muss.

Ausgehend hiervon ist es Aufgabe der vorliegenden Erfindung, eine verbesserte Leiteranschlussklemme zu schaffen, die eine universelle Ausrichtung eines PE-Kontaktes auch unterhalb der Leiteranschlussklemme ermöglicht.

Die Aufgabe wird mit der Leiteranschlussklemme der eingangs genannten Art dadurch gelöst, dass im Bereich des Übergangs mindestens eines der Stirnseitenabschnitte zum Bodenabschnitt mindestens eine PE-Kontakteinführungsöffnung vorgesehen ist, die auf eine unterhalb einer Klemmfeder des Federkraftanschlusses gebildete Klemmstelle ausgerichtet ist, und dass der Bodenabschnitt im Bereich der PE-Kontakteinführungsöffnung in Richtung Deckelabschnitt angehoben ist, so dass ein PE-Anschlusskontakt durch die PE-Kontaktein-führungsöffnung mit einem Federkraftanschluss elektrisch verbindbar und nach einer Biegung unterhalb des Bodenabschnitts zur Verbindung mit einem Gerätegehäuse hervorragbar angeordnet werden kann.

Der Bodenabschnitt ist im Bereich der Leitereinführungsöffnung in Richtung Deckelteil angehoben, so dass ein PE-Anschlusskontakt durch die Leitereinführungsöffnung mit einem Federkraftanschluss elektrisch verbindbar ist. Der PE-Anschlusskontakt wird von der Klemmstelle mit dem Federkraftanschluss zunächst oberhalb des Bodenabschnitts geführt und im Bereich der Stirnseite umgebogen, um unterhalb des Bodenabschnitts im angehobenen Bereich herumgeführt zu werden. Der PE-Anschlusskontakt liegt dann auf dem Bodenabschnitt im angehobenen Bereich auf und ragt zur Verbindung mit einem Gerätegehäuse, insbesondere mit einem Leuchtenblech, hervor. Hierdurch kann der PE-Kontakt beliebig positioniert werden. Insbesondere ist es nicht notwendig, dass der PE-Kontakt in einer Flucht mit zentralen, auf das Mittelstück der Stromschiene ausgerichteten Klemmstellen liegt.

In die PE-Kontakteinführungsöffnung im Bereich des Bodenabschnitts können anstelle eines PE-Kontaktes auch nahezu beliebige Leiter oder leiterähnliche Teile eingeführt werden, wie beispielsweise Anschlussfahnen von Kondensatoren, wenn der PE-Anschluss nicht benötigt wird.

Besonders vorteilhaft ist es, wenn die Leiteranschlussklemme mindestens einen von dem Bodenabschnitt hervorragenden Klemmendom hat. In die Klemmendome sind jeweils Steckkontaktaufnahmekanäle eingebracht, die mit zugeordneten Kontaktausnehmungen im Mittelstück des Federkraftanschlusses fluchten. Damit können Kontaktstifte in den Steckkontaktaufnahmekanal eingesteckt und mit dem Stromschienenstück an den Kontaktausnehmungen elektrisch verbunden werden, wobei die Kontaktstifte mit Hilfe der Klemmendome im Bereich der Einsteckstelle elektrisch isoliert sind. Dies kommt insbesondere dann zum Tragen, wenn die Leiteranschlussklemme als Leuchtenanschlussklemme in ein Leuchtenblech eingebaut ist und für die aktiven Strompfade eine elektrische Kontaktierung der Kontaktstifte mit dem Leuchtenanschlussblech vermieden werden muss.

Weiterhin ist es vorteilhaft, wenn die Klemme an der Unterseite des Bodenabschnitts in an sich bekannter Weise mit Federrastnasen zur Verrastung der Leiteranschlussklemme an ein Gerätegehäuseblech versehen sind. Damit können die Klemmdome nicht nur zur Bereitstellung eines allseits isolierten Schachtes für die Kontaktstifte, sondern auch zum Festlegen der Leiteranschlussklemme an einem Gerätegehäuseblech genutzt werden.

Optional kann auch eine auf eine Kontaktausnehmung im Mittelstück des Federkraftanschlusses ausgerichtete PE-Anschlussöffnung im Bodenabschnitt des Bodenteils vorgesehen sein, die zur Aufnahme eines PE-Anschlusskontaktes vorgesehen sein, der eine federelastische Kontaktfahne und einen zur elektrischen Verbindung mit der Stromschiene des Federkraftanschlusses in der Kontaktausnehmung ausgestalteten Steckkontakt hat. Dies hat den Vorteil, dass bei Anordnung von drei oder mehr Federkraftklemmanschlüssen parallel zueinander in einem Isolierstoffgehäuse der PE-Kontakt in einer Flucht mit den in die Kontaktausnehmung der weiteren Federkraftanschlüsse einsteckbaren Kontaktstiften, wie beispielsweise der N- und L-Leiteranschluss für eine Wechselspannungsversorgung, liegt. Der PE-Anschlusskontakt ist elektrisch mit einem Schutzleiter der Hausspannungsversorgung zu verbinden.

In einen Isolierstoffgehäuse sind mindestens zwei parallel zueinander ausgerichtete Federkraftanschlüsse aufgenommen. Für eine 230 V-Wechselspannungsversorgung mit N-, L- und PE-(Schutzleiter) Anschlüssen sind beispielsweise drei Federkraftanschlüsse parallel zueinander in dem Isolierstoffgehäuse vorgesehen. Denkbar sind aber auch Leiteranschlussklemmen, beispielsweise mit fünf parallel zueinander angeordneten Federkraftanschlüssen.

Besonders vorteilhaft ist es, wenn das Isolierstoffgehäuse der Leiteranschlussklemme zweiteilig aus einem Bodenteil und einem in das Bodenteil mittels Steckrastverbindung einrastbaren Deckelteil ausgebildet ist. Durch diese zweiteilige Ausbildung ist eine automatisierbare Montage möglich, indem der Federkraftanschluss beispielsweise zunächst in das Deckelteil eingesetzt wird und anschließend das Bodenteil auf das Deckelteil aufgesetzt und mit diesem verrastet wird. Durch die Montage quer zur Leitereinsteckrichtung in den Deckel kann der innere Leiteranschlag und der Führungsbereich einfach realisiert werden, wobei der innere Bereich mit einer Trennwand gestaltet werden kann.

Das Bodenteil und das Deckelteil können dabei im Schnitt L-förmig ausgestaltet sein und Leitereinführungsöffnungen in dem von einem Bodenabschnitt des Bodenteils quer in Richtung Deckelteil abgehenden Stirnseitenabschnitt und in dem von einem Deckelabschnitt des Deckelteils quer in Richtung Bodenteil abgehenden Stirnseitenabschnitt haben, die auf die Leiterdurchführungsöffnungen an den Endstücken der in das Deckelteil eingesetzten und durch das in Richtung Stirnseitenabschnitt des Deckelteils in das Deckelteil eingeführten Bodenteils festgelegten Federkraftanschlüssen ausgerichtet sind.

Die Stirnseitenabschnitte der im Längsschnitt L-förmigen Boden-und Deckelteile tragen somit die Leitereinführungsöffnung, die auf die Klemmstellen ausgerichtet sind.

Die Erfindung wird nachfolgend anhand eines Ausführungsbeispiels mit den beigefügten Zeichnungen näher erläutert. Es zeigen:
- Figur 1 -: Schnittansicht einer Leiteranschlussklemme mit einem in ein zweiteiliges Isolierstoffgehäuse eingesetzten Federkraftanschluss;
- Figur 2 -: Schnittansicht des Deckelteils des Isolierstoffgehäuses mit darin eingesetztem Federkraftanschluss;
- Figur 3 -: Schnittansicht des Bodenteils des Isolierstoffgehäuses der Leiteranschlussklemme aus Figur 1;
- Figur 4 -: Stirnansicht des Deckelteils des Isolierstoffgehäuses des Leiterklemmenanschlusses aus Figur 1;
- Figur 5 -: Seitenansicht von Deckelteil und Federkraftanschluss bei der Montage der Leiteranschlussklemme aus Figur 1;
- Figur 6 -: Seitenansicht eines Schnitts von Deckelteil mit eingesetztem Federkraftanschluss und Bodenteil bei der Montage;
- Figur 7 -: Seitenansicht eines beispielhaften Federkraftanschlusses.

Figur 1 lässt eine Leiteranschlussklemme 1 in der Längsschnittansicht durch ein Isolierstoffgehäuse 2 erkennen. Das Isolierstoffgehäuse 2 ist z. B. zweiteilig aufgebaut und hat ein Bodenteil 3 sowie ein Deckelteil 4, die jeweils L-förmig sind. Das Bodenteil 3 ist aus einem Bodenabschnitt 5 und einem quer hierzu am Ende nach oben abgehenden Stirnseitenabschnitt 6 und das Deckelteil 4 aus einem das Isolierstoffgehäuse 2 abschließenden Deckelabschnitt 7 und einem quer hierzu am Ende nach unten abgehenden Stirnseitenabschnitt 8 gebildet.

In das Bodenteil 3 ist ein Federkraftanschluss 9 so eingesetzt, dass Klemmstellen des Federkraftanschlusses 9 mit Leitereinführungsöffnungen 10a, 10b für einzuführende Leiterenden 11a, 11 b im Wesentlichen fluchten (vorzugsweise Versatz < 10°).

Vom Bodenabschnitt 5 kann sich insbesondere in der dargestellten Ausführungsform einer 3-poligen Leuchtenanschlussklemme zudem für die stromführenden Anschlüsse, d.h. die beiden äußeren Anschlüsse ein Klemmendom 12 nach unten erstrecken, der einen Steckkontaktaufnahmekanal 13 zur Aufnahme eines Kontaktstiftes bzw. Kontaktsteckers 14 hat. Der Steckkontaktaufnahmekanal 13 ist auf eine Kontaktausnehmung 15 im Mittelstück 16 der Stromschiene 17 des Federkraftanschlusses 9 ausgerichtet.

Erkennbar ist weiterhin, dass der Deckelabschnitt 7 einen integral hiermit geformten, beispielsweise mit einem Filmscharnier angelenkten Betätigungsdrücker 18 mit einem sich durch den Deckelabschnitt 7 hindurch erstreckenden Betätigungsfinger 19hat, der auf dem Ende des Klemmschenkels einer zweiten Klemmfeder 20b aufliegt und diese nach unten verlagert, wenn der Betätigungsdrücker 18 in Richtung Deckelabschnitt 7 gedrückt wird. Auf diese Weise wird die Klemmstelle zum Einführen und Entnehmen eines Leiterendes geöffnet. Optional ist auch denkbar, dass ein separater Deckel in den Rastbereich integriert ist.

Erkennbar ist weiterhin, dass auf der linken Seite im Deckelabschnitt 7 und dem Betätigungsdrücker 18 eine Prüföffnung 21vorgesehen ist, die bis zu dem umgebogenen Ende des linken Endstücks 22a der Stromschiene 17 ausgerichtet ist.

Mit Hilfe eines Spannungsprüfers, der durch die Prüföffnung 21 hindurch gesteckt wird, kann somit überprüft werden, ob an der Stromschiene 17 Spannungspotential anliegt. Dabei werden die erforderlichen Kriech- und Luftstrecken zur berührbaren Oberfläche sichergestellt.

Unterhalb der linken Leitereinführungsöffnung 10a ist angrenzend an den Federbogen der ersten Klemmfeder 20a eine weitere PE-Kontaktein-führungsöffnung 10c angrenzend an die in diesem Bereich angehobene Wand des Bodenabschnitts 5 vorgesehen, die auf die Klemmstelle unterhalb des Anlageschenkels der ersten Klemmfeder 20a ausgerichtet ist.

In diese PE-Kontakteinführungsöffnung 10c kann ein gestrichelt skizzierter PE-Anschlusskontakt 23 eingeschoben werden, dessen Anschlussfahne in die Klemmstelle eingesteckt wird und der unterhalb des Bodenabschnitts 5umgeklappt ist und mit seinem Steckkontakt 24 nach unten zum Einrasten und elektrischen Kontaktieren eines Gerätegehäuseblechs 25 vorgesehen ist. Beim Aufstecken des PE-Anschlusskontaktes 23 in das Gerätegehäuseblech 25 wird aufgrund der scharfkantigen Ausführung des Steckkontakts eine die elektrische Leitfähigkeit störende Beschichtung und Oxidation beseitigt. Durch den unterhalb der Klemme liegenden PE-Anschlusskontakt 23 ist die mittige Kontaktverbindung mit dem Kontaktstift 14 nicht blockiert. Somit kann eine kompakte Bauform realisiert werden.

Erkennbar ist weiterhin, dass von dem Deckelabschnitt 7 eine Trennwand 26 nach unten in Richtung Klemmendom 12 gerichtet ist.

Mit Hilfe dieser Trennwand 26 werden die Leiteraufnahmekammern 27a, 27b beidseits der Trennwand 26 voneinander abgeschottet.

Weiterhin ist erkennbar, dass das Deckteil 4 mit Hilfe eines eine Nase aufweisenden Riegels 28 in einer einen Vorsprung aufweisenden Aufnahme 29 an der Stirnseite des Bodenteils 3 verrastet werden kann. Deckteil 4 und Bodenteil 3werden somit nach Art einer Steck-Rast-Verbindung zusammengesteckt.

Figur 2 lässt eine Schnittansicht des Deckelteils 4 mit Betätigungsdrücker 18 in Fertigungsstellung (bzw. in gestrichelter Form in Lieferungsstellung) erkennen. Deutlich sichtbar ist der Rastnasen-Riegel 28 am Deckelabschnitt 7 sowie eine Rastnase 30 an der Unterkante des Stirnseitenabschnitts zum Einhaken in eine korrespondierende Aufnahme im Bodenabschnitt 5 des Bodenteils 3.

Figur 3 lässt eine Schnittansicht des Bodenteils 3erkennen, in das optional neben dem gestrichelten PE-Anschlusskontakt 23 auch Anschlussfahnen, beispielsweise eines Kondensators 36 in die untere Leitereinführungsöffnung 10c eingesteckt werden können.

Erkennbar ist weiterhin eine Rastaufnahme 32 für die Rastnase 30 an der Unterkante des Stirnseitenabschnitts des Deckelteils 4.

Figur 4 lässt eine Frontansicht der Leiteranschlussklemme 1 aus Figur 1 erkennen. Die Leiteranschlussklemme ist dreipolig für einen N-Leiter, einen L-Leiter und einen Schutzleiter (PE) in der Mitte ausgeführt und hat zum Anschluss der N-und L-Leiter an der rechten und linken Seite nach unten ragende Klemmdome 12a, 12b mit in an sich bekannter Weise davon hervorragenden Federrastnasen 33a, 33b zur Verrastung der Leiteranschlussklemme 1 in einem Gerätegehäuseblech 25.

Der PE-Anschlusskontakt 23 ragt hingegen ohne einen solchen Klemmendom 12 nach unten, um in elektrischen Kontakt mit dem Gerätegehäuseblech 25 zu treten. Für den Schutzleiter ist eine Isolierung durch den Klemmendom 12 nicht erforderlich.

Erkennbar ist weiterhin, dass für jeden Anschluss zwei Leitereinführungsöffnungen 10 nebeneinander vorgesehen sind, wobei jeder Leitereinführungsöffnung 10 ein eigener Federkraftanschluss 9 zugeordnet ist. Auf diese Weise lassen sich mehrere Geräte hintereinander schalten.

Erkennbar ist weiterhin, dass für jeden Anschlusspol jeweils ein eigener Betätigungsdrücker 18a, 18b, 18c vorgesehen ist.

Die Figuren 5 und 6 verdeutlichen in Schnittansichten den Montageablauf der Leiteranschlussklemme 1. Zunächst werden die Klemmfedern 20a, 20b in die entsprechenden Leiterdurchführungsöffnungen der Stromschiene 17eingesteckt. Der solchermaßen fertiggestellte Federkraftanschluss 9 wird dann in das Deckelteil 4 eingesetzt. Hierzu wird der Federkraftanschluss 9 mit einem, eine Stromschienenauflage enthaltenden Handhabungsautomaten in das Deckelteil 4 eingesetzt. Anschließend wird, wie in der Figur 6 skizziert ist, das Bodenteil 3 auf das Deckelteil 4 aufgeschoben und mit diesem verrastet und die in Fertigungsstellung dargestellten Betätigungsdrücker 18 in die gestrichelt dargestellte Lieferungs- bzw. Funktionsstellung umgeklappt.

Figur 7 lässt einen beispielhaften Federkraftanschluss 9 in der Seitenansicht erkennen. Der Federkraftanschluss 9 hat ein Stromschienenstück 17 aus gut leitendem Material, wie beispielsweise aus Kupfer oder einer Kupferlegierung. Das aus einem Metallblechstreifen gebildete Stromschienenstück 17 hat ein Mittelstück 16, an das sich beidseits zwei von dem Mittelstück 16 abknickende Endstücke 34a, 34b anschließen. Die Endstücke 34a, 34b weisen in dieselbe Richtung, so dass der Innenwinkel im Knickbereich zwischen Mittelstück 16 und Endstück 34a, 34b auf derselben Oberseite des Schienenstücks liegt.

In die Endstücke 34a, 34b sind in an sich bekannter Weise durch Ausstanzen Leiterdurchführungsöffnungen 35a, 35b ausgeformt, in die Klemmfedern 20a, 20b aus einem Federmaterial, wie beispielsweise Chrom-Nickel-Stahlblech, eingesetzt sind. Die Klemmfedern 20a, 20b haben in an sich bekannter Weise einen Auflageschenkel und einen Klemmschenkel, die über einen Federbogen miteinander in Verbindung stehen.

Im oberen Endbereich der Endstücke 34a, 34b sind Materiallappen 36a, 36b aus dem Stromschienenstück 17 herausgestanzt und aufeinander zu weisend aus der Leiterdurchführungsöffnung 35a, 35b herausgebogen. Das Ende der Klemmschenkel der Klemmfedern 20a, 20b bildet zusammen mit den herausgebogenen Materiallappen 36a, 36b jeweils eine Klemmstelle für ein in die Leiterdurchführungsöffnung 35a, 35b einzuschiebendes Leiterende. Alternativ hierzu können die Materiallappen 36a, 36b auch voneinander weg weisend oder in die gleiche Richtung weisend herausgestellt sein. Die Ausrichtung und Gestaltung der Materiallappen 36a, 36b ist von der Anforderung an die Lage der Klemmstelle und anderen baulichen Vorgaben, wie beispielsweise der Kinematik eines Betätigungsdrückers abhängig.

Aus den Leiterdurchführungsöffnungen 35a, 35b sind weiterhin gegenüberliegend zu den Klemmstellen bzw. den Materiallappen 36a, 36b durch Ausstanzen aus dem Stromschienenstück 17 gebildete Stützlappen 37a, 37b vorgesehen, die aus der Leiterdurchführungsöffnung 35a, 35b herausgebogen sind. Ein in eine Leiterdurchführungsöffnung 35a, 35b befindet sich somit zwischen der zugeordneten Klemmstelle und dem zugeordneten Stützlappen 37a, 37b bzw. dem daran angrenzenden Mittelstück 16.

Erkennbar ist, dass der Stützlappen 37a auf der linken Seite des Stromschienenstücks 17 entgegengesetzt zum zugehörigen Endstück 34anach unten herausgebogen ist. In diesem Stützlappen 37a ist wiederum eine Durchführungsöffnung 38 eingebracht, durch die das Ende des Auflageschenkels der Klemmfeder 20a eingesteckt ist. An dem Auflageschenkel der Klemmfeder 20a ist ein integral mit der Klemmfeder 20a geformter Kontaktlappen 39 vorgesehen, der von dem Auflageschenkel abgeht und sich zu dem Ende der Durchführungsöffnung im Stützlappen 37a hin erstreckt, das dem Mittelstück 16 des Stromschienenstücks 17 gegenüber liegt. Auf diese Weise wird eine weitere Klemmstelle unterhalb des Auflageschenkels der Kontaktfeder 20a geschaffen, die beispielsweise zum Einstecken einer Kondensatoranschlussfahne oder eines PE-Anschlusses genutzt werden kann.

Auf der rechten Seite des Stromschienenstücks 17 dient der Stützlappen 37b zur Arretierung des Anlageschenkels der Kontaktfeder 20b. Das Ende des Anlageschenkels der Kontaktfeder 20b stützt sich einerseits an der durch den Stützlappen 37b und dem von diesem nach oben abknickenden Endstück 34b geschaffenen Innenwinkel ab. Weiterhin ist der Stützlappen 37b mit seinem Ende ein wenig nach oben gebogen und dient mit seinem Ende als Auflager für einen von dem Anlageschenkel der Klemmfeder 20b abknickenden Verriegelungslappen 40.

In der Mitte des Mittelstücks 16 ist weiterhin eine Kontaktausnehmung zum Einstecken eines Kontaktstiftes ausgebildet, indem aus dem Mittelstück 16 des Stromschienenstücks 17 ein Kontaktlappen 41 ausgestanzt und nach unten weggebogen ist. Der Kontaktlappen 41 bildet dann eine Auflagefläche für einen in die Kontaktausnehmung eingesteckten Kontaktstifts bzw. Kontaktsteckers. Die linke Seite des Kontaktlappens 41 dient als Leiteranschlag für einen von der linken Seite in einen durch den Kontaktlappen 41 und den Stützlappen 37a gebildeten Direktanschluss gesteckten Leiter, wie z. B. ein PE-Anschlusskontakt.

## Patentansprüche

1. Leiteranschlussklemme (1) mit einem Isolierstoffgehäuse (2) und mindestens einem jeweils mindestens eine Klemmfeder (20a) aufweisenden Federkraftanschluss (9) in dem Isolierstoffgehäuse (2) zum Anklemmen von elektrischen Leitern, wobei das Isolierstoffgehäuse (2) einen Bodenabschnitt (5), einen Deckelabschnitt (7), von dem Bodenabschnitt (5) quer in Richtung Deckelabschnitt (7) abgehende Stirnseitenabschnitte (6, 8) und Leitereinführungsöffnungen (10a, 10b) in mindestens einem der Stirnseitenabschnitte (6, 8) hat, **dadurch gekennzeichnet, dass** im Bereich des Übergangs mindestens eines der Stirnseitenabschnitte (6, 8) zum Bodenabschnitt (5) mindestens eine PE-Kontakteinführungsöffnung (10c) vorgesehen ist, die auf eine unterhalb einer Klemmfeder (20a) des Federkraftanschlusses (9) gebildete Klemmstelle ausgerichtet ist, und dass der Bodenabschnitt (5) im Bereich der PE-Kontakteinführungsöffnung (10c) in Richtung Deckelabschnitt (7) angehoben ist, so dass ein PE-Anschlusskontakt (23) durch die PE-Kontakteinführungsöffnung (10c) mit einem Federkraftanschluss (9) elektrisch verbindbar und nach einer Biegung unterhalb des Bodenabschnitts (5) zur Verbindung mit einem Gerätegehäuse hervorragbar angeordnet werden kann.

2. Leiteranschlussklemme (1) nach Anspruch 1, **gekennzeichnet durch** mindestens einen von dem Bodenabschnitt (5) hervorragenden Klemmendom (12) mit jeweils einem auf eine zugeordnete Kontaktausnehmung in einem Mittelstück (16) des Federkraftanschlusses (9) ausgerichteten Steckkontaktaufnahmekanal (13).

3. Leiteranschlussklemme (1) nach Anspruch 1 oder 2, **gekennzeichnet durch** Klemmendome (12) an der Unterseite des Bodenabschnitts (5) mit Federrastnasen (33a, 33b) zur Verrastung der Leiteranschlussklemme (1) an ein Gerätegehäuseblech (25).

4. Leiteranschlussklemme (1) nach einem der Ansprüche 1 bis 3, **gekennzeichnet durch** eine auf eine Kontaktausnehmung im Mittelstück (16) des Federkraftanschlusses (9) ausgerichtete PE-Anschlussöffnung im Bodenabschnitt (5) des Isolierstoffgehäuses (2) zur Aufnahme eines eine Kontaktfahne und einen zur elektrischen Verbindung mit der Stromschiene (17) des Federkraftanschlusses (9) in der Kontaktausnehmung ausgestalteten Steckkontakt aufweisenden PE-Anschlusskontaktes (23).

5. Leiteranschlussklemme (1) nach einem der Ansprüche 1 bis 4, **dadurch gekennzeichnet, dass** das Isolierstoffgehäuse (2) mehrteilig ist.
